# EUROPÄISCHE PATENTSCHRIFT

(11) **EP 4 257 208 B1**
(45) Veröffentlichungstag und Bekanntmachung des Hinweises auf die Patenterteilung: **27.11.2024**
(21) Anmeldenummer: 22166910.4
(22) Anmeldetag: 06.04.2022
(51) Int. Cl.: A63B 21/005

(54) **VERFAHREN UND ERGOMETERBREMSE ZUR KRAFTABHÄNGIGEN DYNAMISCHEN VERÄNDERUNG DER BREMSKRAFT EINES TRAININGSGERÄTES**
METHOD AND ERGOMETER BRAKE FOR DYNAMICALLY ADJUSTING THE BRAKING FORCE OF A TRAINING DEVICE BASED ON POWER
PROCÉDÉ ET FREIN D'ERGOMÈTRE DESTINÉ AU CHANGEMENT DYNAMIQUE DÉPENDANT DE LA FORCE DE LA FORCE DE FREINAGE D'UN APPAREIL D'ENTRAINEMENT

(43) Veröffentlichungstag der Anmeldung: 11.10.2023
(73) Patentinhaber: PHYSIOMED ELEKTROMEDIZIN AG, 91220 Schnaittach (DE)
(72) Erfinder: KRAKOWSKI-ROOSEN, Holger, 50933 Köln (DE); QUADE, Jan, 56191 Weitersburg (DE); LEIDAG, Roland, 76756 Bellheim (DE); STEIN, Jan-Gisbert, 34119 Kassel (DE)
(74) Vertreter: Winter, Brandl - Partnerschaft mbB

(56) Entgegenhaltungen:
- EP-A2- 0 176 962
- US-A1- 2017 036 053
- US-A1- 2017 106 222

## Beschreibung

Die vorliegende Erfindung betrifft ein Verfahren zur kraftabhängigen dynamischen Veränderung der Bremskraft eines Trainingsgerätes. Die Erfindung betrifft ferner eine Ergometerbremse, die eine kraftabhängige dynamische Veränderung der Bremskraft eines Trainingsgeräts, insbesondere eines Ruderergometers, ermöglicht. Schließlich betrifft die Erfindung ein mit einer solchen Ergometerbremse ausgerüstetes Trainingsgerät.

Moderne Ergometer sind zur Einstellung der Widerstandskraft mit Bremssystemen ausgerüstet, die je nach Art des Trainingsgerätes unterschiedliche Anforderungen erfüllen müssen. Das Bremssystem sorgt dafür, dass die Trainingsintensität eines Trainierenden anpassbar ist. Die Erhöhung der Trainingsintensität erfolgt in der Regel dadurch, dass eine Schwungscheibe durch ein Bremssystem, zumeist einen Magneten, abgebremst wird, wodurch es dem Trainierenden schwerer fällt, die Schwungscheibe zu bewegen. Dabei gibt der Nutzer in der Regel die Kraft vor, die er für das Training benötigt.

In modernen Ergometern werden hauptsächlich drei Arten von Bremssystemen eingesetzt: Magnetbremse, Induktionsbremse und Luftwiderstandsbremse. Bei einer Magnetbremse wird eine Metall-Schwungscheibe durch die Magnetkraft eines Dauermagneten gebremst, dessen Abstand mittels elektronisch gesteuerten Stellmotors mechanisch anpassbar ist. Durch die Erhöhung der Watt- oder Widerstandswerte wird der Dauermagnet durch den Motor in Richtung Schwungscheibe bewegt. Dadurch wird die Magnetfeld-Wirkung verstärkt und die Schwungscheibe gebremst. Magnet-Bremssysteme sorgen dafür, dass es zu keinem Materialverschleiß kommt, da die Schwungscheibe während des Bremsvorgangs nicht berührt wird. Auch wird die Schwungscheibe mit gleichbleibender Geschwindigkeit kontrolliert bewegt und dadurch unerwünschte Bewegungen verhindert. Nachteilig ist jedoch, dass solche Bremssysteme lediglich einen gleichmäßigen oder statischen Widerstand ermöglichen, da der Trainierende die für das Training erforderliche Kraft, z.B. den Tretwiderstand, seinem Wunsch entsprechend einstellt. Auch Trainingsprogramme, die ein vordefiniertes Intensitätsprofil oder leistungsgesteuerte Programme ermöglichen, sind letztendlich statisch, da sich der Widerstand allenfalls intervallweise verändert.

Die Induktionsbremse, auch Wirbelstrombremse genannt, arbeitet verschleißfrei, wobei hier das Magnetfeld nicht durch einen bewegten Dauermagneten, sondern über eine Elektrospule und einen Stromfluss erzeugt wird. Bei diesem Bremssystem wird die Stärke des Magnetfeldes nicht über den Abstand des Magneten zur Schwungscheibe reguliert, sondern durch die Stärke des Stromflusses der Spule. Hierbei ist eine genauere Belastungssteuerung möglich. Ein Vorteil der Induktionsbremse liegt darin, dass die Bremskraft mit zunehmender Drehzahl steigt. Die Schwungscheibe kann also bei hohen Drehzahlen schneller abgebremst werden. Dies ermöglicht ein hoch intensives Intervalltraining, da höhere Widerstandswerte erreicht werden können.

Ziel solcher Trainingsgeräte und der damit ausgerüsteten Bremssysteme ist es immer, die betreffende Sportart möglichst natürlich abzubilden. Leider stoßen hier die zuvor genannten Systeme an ihre Grenzen, da sich dynamisch verändernde Widerstände bzw. Kräfte nicht oder nur ungenügend abbilden lassen. So ist beim Radfahren eine maßgebliche Komponente der Windwiderstand oder bei einer Bergfahrt auch die Steigung der Strecke. Beide Komponenten müssen durch eine Ergometerbremse nachgeahmt werden, d.h. ein veränderlicher Grundwiderstand in Relation zur Steigung und ein sich über die Fahrgeschwindigkeit aufbauender Widerstand in Relation zum Gegenwind. Die häufig in Ergometern verwendeten Induktionsbremsen besitzen zwar eine hohe Genauigkeit, gehen jedoch im Gegensatz zum reellen Radfahren mit einer Zeitverzögerung einher, was zu einem unrealistischen Fahreindruck für den Trainierenden beiträgt. Sportarten wiederum, die mit einem Wasserwiderstand verbunden sind, wie beispielsweise Schwimmen, Rudern oder Kanufahren, kennen ebenfalls die spezifischen Eigenschaften des physikalischen Widerstands. Denn die Fluidität des Wassers hängt von dem Blatt des Ruderers oder der Hand des Schwimmers in Größe, Form und Geschwindigkeit ab. Zwar gibt es Luftwiderstandsbremsen, die sich dieses Problems annehmen, allerdings basieren diese auf einem durch Muskelkraft induzierten Luftstrom. Hierbei wird ein Lüfterrad von der Muskelkraft des Trainierenden angetrieben und ein Luftstrom induziert, der in dem Gehäuse einen bremsenden Staudruck entwickelt. Der Staudruck fällt umso höher aus, je größer der Geschwindigkeitsunterschied zwischen bestehendem Luftstrom und durch die Muskelkraft induziertem Luftstrom ist. Eine solche Bremse findet beispielsweise Verwendung bei Ruder-, Schwimm-, Kahn- oder Radfahrerergometern. Trotz der recht guten Imitation eines fluiden Widerstands kämpfen mit solchen Bremssystemen ausgerüstete Trainingssysteme mit einer sehr hohen Lärmemission, die u.a. bedingt ist durch den sich entwickelnden hohen Schalldruck. Deshalb müssen bei einer Vielzahl dieser Geräte in einem Raum die Sportler häufig Gehörschutz tragen, um die Schallemissionen dieser Ergometer auszublenden. Dies ist unbefriedigend.

Verschiedene Bremssysteme bei Ergometern sind auch Bestandteil der Patentliteratur. Die WO 2016/009213 A1 beschreibt eine Wasserbremse für ein Ruderergometer, die einen idealen Widerstandswert für den Trainierenden ermöglichen soll.

Die CH 712467 A2 beschreibt ein Rudersimulationsgerät, welches ein geführtes Gewicht mittels eines Schlittens und einer Führung an einem Schwenkarm mit einem Wirkzylinder aufweist, welches von einem Controller gesteuert wird.

Die DE 10 2008 028 377 A1 beschreibt ein Ergometer, bei dem bei jeder Umdrehung die auf Schwungscheibe einwirkende Bremskraft in Abhängigkeit der Winkelstellung der Pedale umgeschaltet wird. Das Ergometer umfasst hierzu eine Antriebseinheit, an der die beiden Pedale mechanisch starr befestigt sind. Vorzugsweise wird die Winkelstellung der Pedale über ein Sensorsystem erfasst, und die Umschaltung der Bremskraft erfolgt auf rein elektronischem bzw. elektrischem Weg.

Die US 4,798,378 A beschreibt ein Rudertrainingsgerät mit einem Schwungrad, das mit einer Wirbelstrombremse abgebremst wird. Die Stromversorgung der Magnetspule wird an der dem Rudertakt entsprechenden Position geschlossen bzw. geöffnet und soll damit ein rudertypisches Widerstandsverhalten darstellen.

Die US 3,528,653 A nutzt die Wirkung von Reibungskräften zur Realisierung eines Widerstandes. Das Trainingsgerät mit Auslegertechnik wird über die Anpresskraft der Bremsbacken auf die mit dem Riemen oder den Skulls verbundene Welle abgebremst. Die Widerstände müssen dabei für jeden Riemen oder Skull einzeln eingestellt werden.

Die EP 0176 962 A2 beschreibt ein Tritttrainergerät des Typs, das eine auf dem Boden zu installierende Grundrahmenanordnung, eine drehbar auf der Rahmenanordnung gelagerte Kurbelwelle, die an ihren gegenüberliegenden Enden mit einem Paar Kurbelpedalen versehen ist, auf die ein Benutzer treten kann, und ein Schwungrad umfasst, das auf der Kurbelwelle zur Drehung mit dieser angebracht ist. Stationäre Permanentmagnete sind dazu ausgelegt, eine auf die Kurbelpedale wirkende Vorspannung zu bewirken.

Die US 2017/106222 A1 beschreibt ein Wirbelstrombremsystem mit variablem Abstand. Das Bremssysetm umfasst ein Schwungrad, einen ersten schwenkbaren Bremssattel, einen ersten Magneten, der von dem ersten Bremssattel gegenüber dem Schwungrad getragen wird, einen zweiten schwenkbaren Bremssattel,
einen zweiten Magneten, der von dem zweiten Bremssattel gegenüber dem Schwungrad getragen wird, einen ersten Nockenstößel, der mit dem ersten Bremssattel gekoppelt ist, einen zweiten Nockenstößel, der mit dem zweiten Bremssattel gekoppelt ist und wenigstens ein Nockenelement mit einer ersten Nockenfläche, gegen die sich der erste Nockenstößel bewegt, und einer zweiten Nockenfläche, gegen die sich der zweite Nockenstößel bewegt. Die Bewegung des mindestens einen Nockenelements bewegt den ersten Magneten und den zweiten Magneten relativ zum Schwungrad.

Die US 2017/036053 A1 beschreibt eine Reibungsbremsanordnung. Die Bremse umfasst eine Schubstange und einen mit der Schubstange verbundenen Reibklotz. Der Steuermechanismus umfasst auch eine magnetische Widerstandsbaugruppe. Die magnetische Widerstandsbaugruppe umfasst eine drehbare Hülse, ein bewegliches Gehäuse, das in Kontakt mit der drehbaren Hülse steht, und mindestens einen Magneten, der in dem beweglichen Gehäuse angeordnet ist. Der Steuermechanismus umfasst auch einen Knopf, der in mechanischer Verbindung sowohl mit der Schubstange als auch mit der drehbaren Hülse steht.

Vor diesem Hintergrund ist es Aufgabe der vorliegenden Erfindung, eine Ergometerbremse und ein Verfahren bereitzustellen, mit denen eine möglichst wirklichkeitsnahe kraftabhängige dynamische Veränderung der Bremskraft eines Trainingsgeräts ermöglicht wird, um so beispielsweise einen fluidischen Widerstand zu imitieren.

Diese Aufgabe wird gelöst durch ein Verfahren mit den Merkmalen des Anspruchs 1, eine Ergometerbremse mit den Merkmalen des Anspruchs 3 und ein mit einer solchen Ergometerbremse ausgerüstetes Trainingsgerät gemäß Anspruch 10. Bevorzugte Ausführungsvarianten finden sich in den Unteransprüchen wieder.

Die erfindungsgemäße Ergometerbremse hat es sich zur Aufgabe gemacht, möglichst geräuschlos zu arbeiten, um die bei Luftbremsen vorhandenen hohen Lärmemissionen zu verhindern bzw. zumindest deutlich zu reduzieren. Gleichzeitig sollen die in der Realität vorhandenen dynamischen Kraftänderungen durch das erfindungsgemäße Bremssystem in einem Trainingsgerät widergespiegelt werden. Die erfindungsgemäße Ergometerbremse soll somit einen fluiddynamischen Widerstand sowie beschleunigungsabhängige Bremskräfte darstellen können. Gleichzeitig soll eine Grundkraft oder Startkraft variabel einstellbar bleiben. Der dynamische Widerstand setzt einen auf eine Beschleunigung reagierenden Widerstand voraus. Dabei ist die Beschleunigung proportional zur Widerstandskraft.

Die erfindungsgemäße Ergometerbremse umfasst eine Schwungscheibe und eine Mehrzahl von axial oder radial zur Schwungscheibe bewegbaren Permanentmagneten. Die Permanentmagnete sind mit einer Kraftübertragungseinrichtung kraftschlüssig gekoppelt. Ein Hebel sorgt dafür, dass beispielsweise bei Anwendung einer Zugkraft die Permanentmagnete und das dadurch erzeugte Magnetfeld zur Schwungscheibe bewegt werden. Hierzu ist der Hebel an einem Ende mit den Permanentmagneten gekoppelt. Die Rückführung des Hebels in den Grundzustand erfolgt durch wenigstens eine Feder, die mit dem anderen Ende des Hebels gekoppelt ist. Erfindungsgemäß ist nun vorgesehen, dass das durch die Permanentmagnete erzeugte und auf die Schwungscheibe wirkende Magnetfeld abhängig ist von der auf die Kraftübertragungseinrichtung beaufschlagten Kraft, so dass sich bei einer Erhöhung der auf die Kraftübertragungseinrichtung einwirkenden Kraft das auf die Schwungscheibe wirkende Magnetfeld vergrößert. Die Stellung der Permanentmagnete zur Schwungscheibe ist damit direkt abhängig von der angewendeten Kraft, die zu einer Verstellung des Hebels führt. Erfindungsgemäß erfolgt die Verstellung des Hebels über ein Zugelement, vorzugsweise ein Zugseil, eine Kette oder einen Gurt. Das Zugelement wird über Umlenkrollen geführt. Dies ermöglicht eine verbesserte Kraftübertragung bei zugleich kompakterer Bauweise. Erfindungsgemäß erfolgt die Führung des Zugelements über die Umlenkrollen S-förmig.

Erfindungsgemäß bezeichnet "Grundwiderstand" die Erzeugung eines gleich bleibenden Widerstandes. Dieser ist vorzugsweise, wie bei anderen Trainingsgeräten auch, variabel einstellbar.

Erfindungsgemäß bezeichnet "dynamischer Widerstand" einen auf Beschleunigung reagierenden Widerstand. Dabei ist die Beschleunigung proportional zur Widerstandskraft.

Erfindungsgemäß bezeichnet "Freilauf" einen Widerstandswert von 0, d.h. die Stärke des Grundwiderstands und des dynamischen Widerstands haben den Wert 0.

Das erfindungsgemäße Bremssystem ermöglicht die Erzeugung eines dynamischen Widerstandes in Abhängigkeit von der wirkenden Beschleunigung, die der Trainierende durch Steigerung (oder Senkung) seines Krafteinsatzes erzeugt. Während des Freilaufes, wenn also die angewendete Kraft nachlässt, werden die Permanentmagneten bzw. das Magnetfeld von der Schwungscheibe gelöst, so dass diese keine Bremsung erfährt, weder durch die dynamische Bremswirkung, noch durch den Grundwiderstand. Zeitgleich wird das System auf den Anfangszustand zurückgesetzt. Wird das System in den Anfangszustand zurückgesetzt, so ist dies in der Regel eine Teilfunktion des widerstandslosen Zustands.

Die erfindungsgemäße Ergometerbremse und das ihr zugrunde liegende Verfahren stellt einen Bremszyklus dar. Nachdem die Bremse in ihren Ursprungszustand zurückgekehrt ist, kann das System erneut gestartet werden.

Die erfindungsgemäße Ergometerbremse und das Verfahren zur Imitation eines fludischen Widerstands basieren auf einer Kombination aus einer Hebelwirkung, einer angebundenen Federkraft sowie die durch ein Magnetfeld ausgelöste Bremswirkung auf eine Sprungscheibe. Die Tiefe bzw. die Stärke der Hebelumlenkung wird durch die Zugkraft des Trainierenden bestimmt. Je intensiver der Hebel auf die Scheibe wirkt, desto höher ist die entstehende Widerstandskraft. Mit Nachlassen der nutzerspezifischen Zugkraft wird der Hebel aufgrund der wirkenden Federkraft von der Schwungscheibe gelöst und ermöglicht einen widerstandslosen Freilauf der Scheibe. Maßgeblich für das Verfahren zur dynamischen Bremskraftveränderung des Trainingsgerätes ist somit, dass bei einer Erhöhung der auf die Kraftübertragungseinrichtung einwirkenden Kraft die Permanentmagnete zur Schwungscheibe bewegt werden, während bei einer Senkung der auf die Kraftübertragungseinrichtung einwirkenden Kraft die Permanentmagnete von der Schwungscheibe weg bewegt werden. Die Gestaltung und Auslegung des Hebels der Kraftübertragungseinrichtung ist abhängig von der Positionierung des Drehpunkts in Verbindung mit der Größe der Schwungscheibe sowie der Anordnung der Umlenkrollen.

Vorzugsweise sind die beiden Umlenkrollen der Kraftübertragungseinrichtung im gleichen Abstand zum Drehpunkt positioniert. Der Hebel ist entweder direkt oder indirekt mit wenigstens einer Feder, vorzugsweise zwei Federn gekoppelt. Bevorzugt ist die Federkraft wählbar oder einstellbar. Die beiden Enden des Hebels definieren im Prinzip auch zwei unterschiedliche Funktionsbereiche, nämlich einen Eintauchbereich und einen Stabilisierungsbereich. Der Stabilisierungsbereich dient der Fixierung der Seilrollen bzw. des Hebels an der Vorrichtung, während der Eintauchbereich dafür Sorge trägt, die Permanentmagnete entweder axial oder radial zur Schwungscheibe zu bewegen.

Um die Rückholfunktion des Zugelements zu gewährleisten, wird vorzugsweise ein elastisches Zugelement verwendet, beispielsweise ein Gummiseil. Die Umlenkung des Zugelements über mehrere Umlenkrollen ermöglicht eine Einsparung des Platzbedarfs, ohne dass dabei das von der Dehnung abhängige elastische Zugelement verkürzt werden muss. Die für eine maximale Dehnung des elastischen Zugelements erforderliche Kraft ergibt sich aus der Messung der Rückholkraft des Zugelements bei Trainingsgeräten mit einem fluiddynamischen Widerstand. Die Hebelgröße des Hebels der Kraftübertragungseinrichtung wird entsprechend den Anforderungen gewählt, ist jedoch abhängig von der Eintauchtiefe des Magnetfeldes in der Schwungscheibe. Das Magnetfeld wiederum hängt u.a. von der Anzahl, der Größe und der Anordnung der verwendeten Permanentmagnete ab. Vorzugsweise umfasst der mit den Permanentmagneten gekoppelte Teil des Hebels ein Aufnahmeelement zur Befestigung der Permanentmagnete.

Die Federkraft der für die Rückholfunktion erforderlichen Feder ist abhängig von der von dem Zugelement ausgehenden Zugkraft, der Stärke der Rückholkraft des Zugelements und dem Federweg. Der Federweg wird bestimmt durch die Eintauchtiefe des Magnetfeldes bzw. der mit dem Permanentmagneten ausgerüsteten Hebel in die Schwungscheibe. Erst das durch das Magnetfeld erzeugte Bremsmoment wirkt dem Zugmoment entgegen. Das Bremsmoment ist abhängig von der Anzahl der verwendeten Permanentmagnete, dem Abstand des Erregermagnetes zum Drehpunkt und der Bremskraft jedes einzelnen Erregermagnetes.

In einer bevorzugten Variante ist vorgesehen, dass die Schwungscheibe aus Aluminium gefertigt ist, da dieses Material, neben der erforderlichen Stabilität, sehr gut elektrische Leitungseigenschaften aufweist. Die Verwendung von Aluminium ermöglicht einen hohen Wirkungsgrad, wenn das Bremssystem als Wirbelstrombremse ausgelegt ist.

Die Erfindung betrifft auch ein Trainingsgerät, das mit einer hier beschriebenen Ergometerbremse ausgerüstet ist. Vorzugsweise handelt es sich bei dem Trainingsgerät um ein Ruderergometer. Die erfindungsgemäße Ergometerbremse kann jedoch in Schwimmergometern, Kanuergometern, Fahrradergometern eingesetzt werden.

Die erfindungsgemäße Ergometerbremse hat den Vorteil, dass die Bremskraft dynamisch veränderbar ist. Bei bekannten Systemen wird regelmäßig die Relation von Magnetfeld und Schwungscheibe durch einen der Verstellung der Bremskraft dienenden Mechanismus statisch verändert. Dabei ist es unerheblich, ob sich die Bremswirkung durch eine radiale oder axiale Veränderung des Abstands zwischen Magneten und Schwungscheibe verstellen lässt, und ob dieser Verstellmechanismus mechanisch durch den Hebel oder durch Stellglieder, durch pneumatische oder hydraulische Elemente oder elektromotorisch erfolgt. Die erfindungsgemäße Ergometerbremse ist gekennzeichnet durch eine durch die Bewegung des Trainierenden in Rotation versetzte Schwungscheibe, die durch ein axial oder radial angenähertes Magnetfeld in Relation zur eingesetzten Muskelkraft und das dadurch erzeugte Drehmoment oder die dadurch erzeugte Zugkraft abgebremst wird. Die vom Benutzer erzeugte Zugkraft oder das von ihm im Trainingsgerät entwickelte Drehmoment wird mechanisch auf die Position der Permanentmagnete und damit auf die Ausrichtung und Intensität des Magnetfeldes übertragen. Dadurch wird die Lage des Magnetfeldes in Relation zur Schwungmasse dynamisch verändert.

In einer bevorzugten Ausführungsvariante ist vorgesehen, dass die vom Trainierenden erzeugte Zugkraft oder das erzeugte Drehmoment sensorisch erfasst wird. Vorzugsweise erfolgt die Annäherung des Magnetfeldes durch einen elektrischen, hydraulischen oder pneumatischen Aktor.

Aufgrund des reibungsfreien Bremssystems arbeitet die erfindungsgemäße Ergometerbremse weitgehend geräuschlos. Im Vergleich zu Ruderergometern, die mit einer Luftbremse ausgerüstet sind, konnte bei der erfindungsgemäßen Ergometerbremse eine über 20 dB geringere Lautstärke ermittelt werden. Über zusätzliche Dämpfungsmaßnahmen des Gehäuses oder der Gehäuseverkleidungen lässt sich diese Lautstärke noch weiter absenken. Die Messung erfolgte in einem Abstand von einem Meter von dem jeweiligen Ergometer.

Die Erfindung wird in den nachfolgenden Zeichnungen näher erläutert. Es handelt sich hierbei um Ausführungsbeispiele, welche das erfindungsgemäße Verfahren zur kraftabhängigen dynamischen Veränderung der Bremskraft eines Trainingsgerätes und eine dahin ausgelegte Ergometerbremse veranschaulichen sollen. Keinesfalls soll die Erfindung auf die beschriebenen Ausführungsvarianten beschränkt werden. Auch die Kombination einzelner oder mehrerer Merkmale verschiedener Ausführungsvarianten ist von der vorliegenden Erfindung umfasst. So ist es beispielsweise für den Fachmann nachvollziehbar, dass anstelle von Permanentmagneten auch induktionsgesteuerte Magnete oder eine Kombination von Magnetbremse und Induktionsbremse zum Einsatz kommen können.

Kurze Beschreibung der Zeichnungen:
Fig. 1 zeigt das Grundprinzip der erfindungsgemäßen Ergometerbremese;
Fig. 2 zeigt ein Ruderergometer, das mit einer erfindungsgemäßen Ergometerbremse ausgerüstet ist;
Fig. 3 zeigt den Zugkraft-Verlauf eines Trainingsgerätes, welches mit einer erfindungsgemäßen Ergometerbremse ausgerüstet ist.

In Fig. 1 ist das Grundprinzip der erfindungsgemäßen Ergometerbremse gezeigt. Grundbestandteile der Ergometerbremse sind eine Schwungscheibe 22 sowie Permanentmagnete 20, die an einem unteren Ende eines Hebels 16 angeordnet sind. Das obere Ende des Hebels 16 ist kraftschlüssig mit wenigstens einer Feder 11 gekoppelt. Bei Anwendung einer Zugkraft wird über ein Zugelement 10 (z.B. Seil, Gurt oder Kette) die Schwungscheibe 22 in eine Rotationsbewegung versetzt. Dabei wird das Zugelement 10 über Umlenkrollen 12, 14 S-förmig geführt. Die obere Umlenkrolle 12 und die untere Umlenkrolle 14 sind mit gleichem Abstand zu einem zentralen Drehpunkt 13 angeordnet. Der untere Teil des Hebels 16 mit den Permanentmagneten 20 wird bei Anlegen einer nutzerspezifischen Zugkraft zur Schwungscheibe 22 bewegt. Dabei sind die zurückgelegte Wegstrecke und damit das sich ausbildende Magnetfeld abhängig von der angelegten Zugkraft. Lässt die Zugkraft nach, wie es beispielsweise beim Rudern der Fall ist, wenn das Herausgleiten des Ruders aus dem Wasser imitiert werden soll, wird der Hebel von der Schwungscheibe 22 weg bewegt, wodurch der Freilauf der Schwungscheibe 22 ermöglicht wird. An diesem Punkt erfährt das System keine Bremswirkung.

Die beiden Umlenkrollen 12, 14 befinden sich an dem Hebel 16, der an dem oberen kurzen Ende mit der Feder 11 verbunden ist. Der untere längere Teil des Hebels 16 umfasst das Bremselement (Dauermagnete) zum Abbremsen der angebundenen Schwungscheibe. Durch die Verwendung der Permanentmagnete 20 ist ein geschwindigkeitsabhängiges Bremsverhalten möglich. Aufgrund der entstehenden Seilreibung und Lagerreibung der Umlenkrollen 12, 14 sowie des Zusammenspiels aus Federkraft und Rückholkraft des Zugelements 10 wird der beschriebene untere Teil des Hebels 16 beim Ziehen des Zugelements 10 in Richtung der Schwungscheibe 22 geführt. Die Eintauchtiefe des Hebels 16 wird dabei durch die Zugkraft des Trainierenden bestimmt. Je näher der Hebel 16 an die Schwungscheibe 22 geführt wird, umso größer ist das Magnetfeld und somit die entstehende Bremskraft. Mit Nachlassen der nutzerspezifischen Zugkraft wird der Hebel 16 aufgrund der wirkenden Federkraft von der Schwungscheibe 22 gelöst und ermöglicht den widerstandslosen Freilauf der Scheibe.

In Fig. 2 ist ein Ruderergometer gezeigt, welches mit der erfindungsgemäßen Ergometerbremse ausgerüstet ist. In der Abbildung links ist die Nullstellung gezeigt, d.h. die Position, bei der noch keine Zugkraft auf das Zugelement 10 ausgeübt wird. Abhängig von der aufgebrachten Zugkraft dehnt sich die Feder 11 aus und schwenkt das durch die Permanentmagneten 20 am Hebel 16 ausgebildete Magnetfeld unterschiedlich tief in die Schwungscheibe 22 ein. Dies erfolgt entweder radial oder axial, je nach Anwendungsvariante. Nach dem Erreichen des zugabhängigen Kraftmaximums sinkt die Widerstandskraft ab. Hierbei fällt die Feder wieder in ihren Ursprungszustand zurück und zieht damit das Magnetfeld aus der Schwungscheibe 22 zurück. Dadurch kann die Schwungscheibe 22 ungehindert weiterlaufen, was beispielsweise dem Gleiten eines Ruderbootes entspricht. In der gezeigten Ausführungsvariante taucht der Hebel 16 bei einer Zugkraft von 400 N etwa zur Hälfte seiner Breite in die Schwungscheibe ein. In der gezeigten Variante kommen 6 Permanentmagnete als Erregermagnete zum Einsatz (Typ S-15-08-N; magnetische Flussdichte 0,535 T). Das Widerstandsverhalten ähnelt somit stark dem des reellen Ruderns.

Ein Vorteil des erfindungsgemäßen Systems besteht darin, dass keine zusätzliche Energiequelle zur Generierung der Bremskraft erforderlich ist. Im Vergleich zu Luftbremsen ist das erfindungsgemäße System erheblich leiser, so dass der Trainierende keine Schallschutzmaßnahmen wie Kopfhörer etc. ergreifen muss.

In Fig. 3 ist der Kraftverlauf eines mit einer erfindungsgemäßen Ergometerbremse ausgerüsteten Trainingsgeräts im Vergleich zu einem gängigen Ruderergometer zu erkennen. Die Messung liefert Ergebnisse, die dem geforderten Verhalten entsprechen. Der Kraftwert steigt schnell an, erreicht ein individuelles Maximum und sinkt anschließend auf Null ab, so wie es für das Rudern typisch ist. Die Daten zeigen, dass die Defizite gängiger Ruderergometer ausgeräumt werden können, indem ein sich dynamisch verändernder Wirkwiderstand der Bremse erreicht wird. Das erfindungsgemäße Bremssystem arbeitet leise und benötigt keinen Strom und ähnelt in seinem Widerstandsverhalten einem Ruderschlag eines Ruderers. Damit eignet sich die erfindungsgemäße Ergometerbremse zur Umsetzung eines leisen, stromlosen, fluiddynamischen Widerstands.

Zusammengefasst ermöglicht die erfindungsgemäße Ergometerbremse, dass bei steigender Zugkraft die Geschwindigkeit und das Wirkungsfeld der Magnetkraft auf die Schwungscheibe erhöht wird, was ein höheres Bremsmoment auslöst.

## Patentansprüche

1. Verfahren zur kraftabhängigen dynamischen Veränderung der Bremskraft eines Trainingsgerätes, bei dem ein Bremssystem bereitgestellt wird, bestehend aus einer Schwungscheibe und einer Mehrzahl von axial oder radial zur Schwungscheibe bewegbaren Permanentmagnete, wobei die Permanentmagnete kraftschlüssig gekoppelt sind mit einer Kraftübertragungseinrichtung, wobei durch die Permanentmagnete erzeugte und auf die Schwungscheibe wirkende Magnetfeld abhängig ist von der auf die Kraftübertragungseinrichtung beaufschlagten Kraft, so dass sich bei einer Erhöhung der auf die Kraftübertragungseinrichtung einwirkenden Kraft das auf die Schwungscheibe wirkende Magnetfeld vergrößert, wobei ein Hebel an einem Ende mit wenigstens einer Feder und an dem anderen Ende mit den Permanentmagneten gekoppelt ist und der an die Permanentmagnete gekoppelte Teil des Hebels in Abhängigkeit von einer nutzerspezifischen Zugkraft zur Schwungscheibe bewegt wird, während bei einem Nachlassen der nutzerspezifischen Zugkraft der Hebel aufgrund der wirkenden Federkraft von der Schwungscheibe gelöst wird und einen Freilauf der Schwungscheibe ermöglicht, **dadurch gekennzeichnet, dass** die kraftabhängige Bewegung der Permanentmagnete über den Hebel und ein Zugelement erfolgt, das S-förmig über wenigstens zwei Umlenkrollen geführt wird, die im gleichen Abstand zum Drehpunkt angeordnet werden, wobei es sich bei dem Zugelement vorzugsweise um ein Zugseil, eine Kette oder einen Gurt handelt.

2. Verfahren nach Anspruch 1, **dadurch gekennzeichnet, dass** sich bei einer Erhöhung der auf die Kraftübertragungseinrichtung einwirkenden Kraft die Permanentmagnete zur Schwungscheibe bewegt werden und bei einer Senkung der auf die Kraftübertragungseinrichtung einwirkenden Kraft die Permanentmagnete von der Schwungscheibe weg bewegt werden.

3. Ergometerbremse zur kraftabhängigen dynamischen Veränderung der Bremskraft eines Trainingsgerätes, umfassend eine Schwungscheibe (22) und eine Mehrzahl von axial oder radial zur Schwungscheibe (22) bewegbaren Permanentmagnete (16), wobei die Permanentmagnete (16) kraftschlüssig gekoppelt sind mit einer Kraftübertragungseinrichtung, die einen Hebel (16) umfasst, der an einem Ende mit wenigstens einer Feder (11) gekoppelt ist und an dem anderen Ende mit den Permanentmagneten (20), wobei das durch die Permanentmagnete (20) erzeugte und auf die Schwungscheibe (22) wirkende Magnetfeld abhängig ist von der auf die Kraftübertragungseinrichtung beaufschlagten Kraft, so dass sich bei einer Erhöhung der auf die Kraftübertragungseinrichtung einwirkenden Kraft das auf die Schwungscheibe (22) wirkende Magnetfeld vergrößert, wobei der an die Permanentmagnete (20) gekoppelte Teil des Hebels (16) in Abhängigkeit von einer nutzerspezifischen Zugkraft zur Schwungscheibe (22) bewegbar ist, während bei einem Nachlassen der nutzerspezifischen Zugkraft sich der Hebel (16) aufgrund der wirkenden Federkraft von der Schwungscheibe (22) weg bewegt und einen Freilauf der Schwungscheibe (22) ermöglicht, **dadurch gekennzeichnet, dass** die kraftabhängige Bewegung der Permanentmagnete (20) über den Hebel (16) und ein Zugelement (10) erfolgt, das S-förmig über wenigstens zwei Umlenkrollen (12, 14) geführt ist, wobei die wenigstens zwei Umlenkrollen (12, 14) im gleichen Abstand zu einem Drehpunkt (13) angeordnet sind.

4. Ergometerbremse nach Anspruch 3, **dadurch gekennzeichnet, dass** es sich bei dem Zugelement (10) um ein Zugseil, eine Kette oder einen Gurt handelt.

5. Ergometerbremse nach Anspruch 3, **dadurch gekennzeichnet, dass** die Hebelgröße des Hebels (16) abhängig ist von der Eintauchtiefe des Magnetfeldes in die Schwungscheibe (22).

6. Ergometerbremse nach Anspruch 3, **dadurch gekennzeichnet, dass** der mit den Permanentmagneten (20) gekoppelte Teil des Hebels (16) ein Aufnahmeelement zur Befestigung der Permanentmagnete (20) umfasst.

7. Ergometerbremse nach einem der Ansprüche 3 bis 6, **dadurch gekennzeichnet, dass** die Federkraft der wenigstens einen Feder (11) in Abhängigkeit von der von dem Zugelement (10) ausgehenden Zugkraft, der Stärke der Rückholkraft des Zugelements (10) und dem Federweg einstellbar ist, wobei der Federweg bestimmt wird durch die Eintauchtiefe des Magnetfeldes in die Schwungscheibe (22).

8. Ergometerbremse nach einem der Ansprüche 3 bis 7, **dadurch gekennzeichnet, dass** ein Bremsmoment generiert wird, das dem Zugmoment entgegenwirkt, wobei das Bremsmoment abhängig ist von der Anzahl der verwendeten Permanentmagnete (20), dem Abstand des Erregermagnetes zum Drehpunkt (13) und der Bremskraft jedes einzelnen Erregermagnetes.

9. Ergometerbremse nach einem der Ansprüche 3 bis 8, **dadurch gekennzeichnet, dass** die Schwungscheibe (22) aus Aluminium gefertigt ist.

10. Trainingsgerät, ausgerüstet mit einer Ergometerbremse gemäß einem der Ansprüche 3 bis 9.

11. Trainingsgerät nach Anspruch 10, **dadurch gekennzeichnet, dass** es sich bei dem Trainingsgerät um ein Ruderergometer handelt.

## Claims

1. A method for the force-dependent dynamic modification of the braking force of a training device, in which a braking system is provided, consisting of a flywheel and a plurality of permanent magnets that can be moved axially or radially to the flywheel, wherein the permanent magnets are coupled in a force-fit manner to a force transmission device, wherein the magnetic field generated by the permanent magnets and acting on the flywheel is dependent on the force applied to the force transmission device, so that when the force acting on the force transmission device increases the magnetic field acting on the flywheel increases, wherein a lever is coupled at one end to at least one spring and at the other end to the permanent magnets and the part of the lever coupled to the permanent magnets is moved towards the flywheel depending on a user-specific traction force, whereas when the user-specific traction force decreases, the lever is released from the flywheel on account of an acting spring force and allows the flywheel to freewheel, **characterized in that** the force-dependent movement of the permanent magnets is effected via the lever and a traction element that is guided in an S-shaped manner over at least two deflection rollers that are arranged at an equal distance from a pivot point, the traction element preferably being a traction cable, a chain or a belt.

2. The method according to claim 1, **characterized in that** the permanent magnets are moved towards the flywheel when the force acting on the force transmission device is increased and the permanent magnets are moved away from the flywheel when the force acting on the force transmission device is reduced.

3. An ergometer brake for the force-dependent dynamic modification of the braking force of a training device, comprising a flywheel (22) and a plurality of permanent magnets (16) axially or radially movable to the flywheel (22), wherein the permanent magnets (16) are coupled in a force-fit manner to a force transmission device that comprises a lever (16), one end of which is coupled to at least one spring (11) and the other end is coupled to the permanent magnets (20), wherein the magnetic field generated by the permanent magnets (20) and acting on the flywheel (22) is dependent on the force applied to the force transmission device, so that when the force acting on the force transmission device is increased the magnetic field acting on the flywheel (22) increases, wherein the part of the lever (16) coupled to the permanent magnets (20) can be moved towards the flywheel (22) in dependence of a user-specific traction force, whereas, when the user-specific traction force decreases the lever (16) moves away from the flywheel (22) due to the acting spring force and allows the flywheel (22) to freewheel, **characterized in that** the force-dependent movement of the permanent magnets (20) is effected via the lever (16) and a traction element (10) that is guided in an S-shaped manner over at least two guide rollers (12, 14), the at least two guide rollers (12, 14) being arranged at an equal distance from a pivot point (13).

4. The ergometer brake according to claim 3, **characterized in that** the traction element (10) is a traction cable, a chain or a belt.

5. The ergometer brake according to claim 3, **characterized in that** the lever size of the lever (16) is dependent on the depth of penetration of the magnetic field into the flywheel.

6. The ergometer brake according to claim 3, **characterized in that** the part of the lever (16) coupled to the permanent magnets (22) comprises a receiving element for fastening the permanent magnets (20).

7. The ergometer brake according to any of claims 3 to 6, **characterized in that** the spring force of the at least one spring (11) can be adjusted depending on the traction force emanating from the traction element (10), the strength of the restoring force of the traction element (10) and the range of spring, the range of spring being determined by the depth of penetration of the magnetic field into the flywheel (22).

8. The ergometer brake according to any of claims 3 to 7, **characterized in that** a braking torque is generated which counteracts the traction torque, the braking torque being dependent on the number of permanent magnets (20) used, the distance of the exciter magnet from the pivot point (13) and the braking force of each individual exciter magnet.

9. The ergometer brake according to any of claims 3 to 8, **characterized in that** the flywheel (22) is made of aluminum.

10. A training device equipped with an ergometer brake according to any of claims 3 to 9.

11. The training device according to claim 10, **characterized in that** the training device is a rowing ergometer.

## Revendications

1. Procédé de modification dynamique en fonction de la force de la force de freinage d'un appareil d'entraînement, dans lequel un système de freinage est fourni, consistant en un volant d'inertie et en une pluralité d'aimants permanents déplaçables axialement ou radialement par rapport au volant d'inertie, dans lequel les aimants permanents sont couplés à force à un appareil de transmission de force, dans lequel le champ magnétique généré par les aimants permanents et agissant sur le volant d'inertie dépend de la force appliquée sur l'appareil de transmission de force, de sorte que lors d'une augmentation de la force agissant sur l'appareil de transmission de force, le champ magnétique agissant sur le volant d'inertie augmente, dans lequel un levier soit couplé à une extrémité à au moins un ressort et à l'autre extrémité aux aimants permanents, et la partie du levier couplée aux aimants permanents est déplacée vers le volant d'inertie en fonction d'une force de traction spécifique à l'utilisateur, tandis que lors d'un relâchement de la force de traction spécifique à l'utilisateur, le levier est détaché du volant d'inertie en raison de la force de ressort agissant et permet une course libre du volant d'inertie, **caractérisé en ce que** le mouvement des aimants permanents en fonction de la force s'effectue par l'intermédiaire du levier et d'un élément de traction qui est guidé en forme de S par l'intermédiaire d'au moins deux poulies de renvoi qui sont disposées à la même distance par rapport au point de rotation, dans lequel l'élément de traction est de préférence un câble de traction, une chaîne ou une sangle.

2. Procédé selon la revendication 1, **caractérisé en ce que**, lors d'une augmentation de la force agissant sur l'appareil de transmission de force, les aimants permanents sont déplacés vers le volant d'inertie et, lors d'une baisse de la force agissant sur l'appareil de transmission de force, les aimants permanents sont déplacés à l'écart du volant d'inertie.

3. Frein d'ergomètre pour la modification dynamique en fonction de la force de la force de freinage d'un appareil d'entraînement, comprenant un volant d'inertie (22) et une pluralité d'aimants permanents (16) déplaçables axialement ou radialement par rapport au volant d'inertie (22), dans lequel les aimants permanents (16) sont couplés à force à un appareil de transmission de force qui comprend un levier (16) qui est couplé à une extrémité à au moins un ressort (11) et à l'autre extrémité aux aimants permanents (20), dans lequel le champ magnétique généré par les aimants permanents (20) et agissant sur le volant d'inertie (22) dépend de la force appliquée sur l'appareil de transmission de force, de sorte que lors d'une augmentation de la force agissant sur l'appareil de transmission de force, le champ magnétique agissant sur le volant d'inertie (22) augmente, dans lequel la partie du levier (16) couplée aux aimants permanents (20) est déplaçable vers le volant d'inertie (22) en fonction d'une force de traction spécifique à l'utilisateur, tandis que lors d'un relâchement de la force de traction spécifique à l'utilisateur, le levier (16) se déplace à l'écart du volant d'inertie (22) en raison de la force de ressort agissant et permet une course libre du volant d'inertie (22), **caractérisé en ce que** le mouvement des aimants permanents (20) en fonction de la force s'effectue par l'intermédiaire du levier (16) et d'un élément de traction (10) qui est guidé en forme de S par l'intermédiaire d'au moins deux poulies de renvoi (12, 14), dans lequel les au moins deux poulies de renvoi (12, 14) sont disposées à la même distance par rapport à un point de rotation (13).

4. Frein d'ergomètre selon la revendication 3, **caractérisé en ce que** l'élément de traction (10) est un câble de traction, une chaîne ou une sangle.

5. Frein d'ergomètre selon la revendication 3, **caractérisé en ce que** la hauteur de levier du levier (16) dépend de la profondeur de pénétration du champ magnétique dans le volant d'inertie (22).

6. Frein d'ergomètre selon la revendication 3, **caractérisé en ce que** la partie du levier (16) couplée aux aimants permanents (20) comprend un élément de logement pour la fixation des aimants permanents (20).

7. Frein d'ergomètre selon l'une quelconque des revendications 3 à 6, **caractérisé en ce que** la force de ressort du au moins un ressort (11) est réglable en fonction de la force de traction partant de l'élément de traction (10), de l'intensité de la force de rappel de l'élément de traction (10) et de la course de la suspension, dans lequel la course de la suspension est déterminée par la profondeur de pénétration du champ magnétique dans le volant d'inertie (22).

8. Frein d'ergomètre selon l'une quelconque des revendications 3 à 7, **caractérisé en ce qu'**un couple de freinage, qui s'oppose au couple de traction, est généré, dans lequel le couple de freinage dépend du nombre d'aimants permanents (20) utilisés, de la distance entre l'aimant d'excitation et le point de rotation (13) et de la force de freinage de chaque aimant d'excitation individuel.

9. Frein d'ergomètre selon l'une quelconque des revendications 3 à 8, **caractérisé en ce que** le volant d'inertie (22) est fabriqué en aluminium.

10. Appareil d'entraînement équipé d'un frein d'ergomètre selon l'une quelconque des revendications 3 à 9.

11. Appareil d'entraînement selon la revendication 10, **caractérisé en ce que** l'appareil d'entraînement est une machine à ramer.
